# EUROPÄISCHE PATENTSCHRIFT

(11) **EP 1 743 740 B1**
(45) Veröffentlichungstag und Bekanntmachung des Hinweises auf die Patenterteilung: **15.08.2007**
(21) Anmeldenummer: 05015275.0
(22) Anmeldetag: 14.07.2005
(51) Int. Cl.: B24C 5/04, B24C 1/00, B24C 7/00, E04F 15/00, B28D 1/26

(54) **Verfahren und Vorrichtung zur Bearbeitung von Belägen**
Process and device for floor coverings
Procédé et dispositif pour le traitement de revêtements

(43) Veröffentlichungstag der Anmeldung: 17.01.2007
(73) Patentinhaber: Haid, Rosa Maria, 89584 Ehingen/Donau (DE)
(72) Erfinder: Haid, Anton, 89584 Ehingen/Donau (DE)
(74) Vertreter: Engelhardt, Guido

(56) Entgegenhaltungen:
- WO-A-03/057408
- DE-A1- 3 933 843
- PATENT ABSTRACTS OF JAPAN Bd. 1996, Nr. 05, 31. Mai 1996 (1996-05-31) -& JP 08 025225 A (CHIYODA TECH & IND CO LTD), 30. Januar 1996 (1996-01-30)
- PATENT ABSTRACTS OF JAPAN Bd. 018, Nr. 037 (M-1545), 20. Januar 1994 (1994-01-20) -& JP 05 269733 A (HIDEHARU OSADA), 19. Oktober 1993 (1993-10-19)
- PATENT ABSTRACTS OF JAPAN Bd. 015, Nr. 222 (M-1121), 6. Juni 1991 (1991-06-06) -& JP 03 066567 A (DAIKIN IND LTD), 22. März 1991 (1991-03-22)

## Beschreibung

Die Erfindung bezieht sich auf ein Verfahren und eine Vorrichtung zur Bearbeitung von Belägen, insbesondere von Fußboden- und Treppenbelägen, aus mineralischen Werkstoffen mit polierten Oberflächen durch ein abrasives Material in Form eines Granulats, das dem Belag mit Hilfe eines Trägermediums unter hohem Druck zugeführt wird.

Die häufigsten Personenunfälle werden verursacht durch Ausrutschen auf glatten Fuß-, Boden- oder Treppenbelägen. Insbesondere durch gleitfördernde Mittel, die auf glatte Flächen aufgetragen werden, wird die Unfallgefahr noch erheblich erhöht. In den Bereichen des öffentlichen Lebens, aber auch im Privatbereich, werden zu repräsentativen Zwecken oftmals glänzend polierte Fußboden- oder Treppenbeläge verwendet. Diese werden auch in Trocken- und Nassbereichen sowie in den stark gefährdeten Übergangsbereichen eingesetzt.

Zur Erhöhung der Rutschfestigkeit bzw. zur Erzielung von rutschhemmenden Eigenschaften sind bereits verschiedene Verfahren bekannt. Diese Verfahren werden oftmals in Abhängigkeit von den Einsatzbereichen der Fußboden- und Treppenbeläge angewandt.

Aus der DE 31 39 427 A1 ist ein Verfahren zur Herstellung einer gewünschten Rauigkeit bekannt, bei dem ein Sandstrahlgut unter hohem Druck mittels Luft auf die Oberfläche des Belages geschleudert wird. Das Sandstrahlgut wird unkontrolliert auf die Oberfläche aufgebracht und erzeugt dadurch unregelmäßige Aufrauungen mit einer starken Mattierung in der Oberfläche.

Aus der DE 35 45 064 A1 ist das Flammstrahlen von Oberflächen bekannt. Durch Erhitzen der Oberfläche mit einem Brenngas-Sauerstoffgemisch erfolgt in der obersten Gesteinszone ein Sprengen des Quarzes sowie ein Schmelzen von Gesteinsteilen, welche nach dem Erstarren auf der losen Oberfläche haften.

Des Weiteren ist aus der DE 39 33 843 A1 die Herstellung einer gestockten Oberfläche bekannt. Durch einen Stockhammer wird mit mehreren gleichmäßig angeordneten Meißelspitzen mit einer bestimmten Frequenz auf die Oberfläche geschlagen. Dadurch entsteht eine Oberfläche mit markanten Vertiefungen, die dadurch stumpf und matt ausgebildet ist.

Diese Verfahren eignen sich nicht für hochglänzend polierte Oberflächen, da durch diese Verfahren der Glanz der Oberfläche entfernt und damit ein anderes ästhetisches Erscheinungsbild erzielt wird.

Ferner ist aus der DE 195 18 270 C1 ein Verfahren zur Herstellung rutschfester Fußbodenbeläge bekannt, bei dem durch eine Laserstrahlung Mikrokrater erzeugt werden, die für das menschliche Auge unsichtbar sein sollen. Zur Durchführung dieses Verfahrens ist eine kostenintensive Laservorrichtung notwendig, die einen hohen Energiebedarf für den Laserbeschuss erfordert und nur für bestimmte Größen von Fußboden- und Treppenbelägen zur Oberflächenbehandlung geeignet ist.

Aus der JP 08-25225 ist ein Verfahren und eine Vorrichtung gemäß den Oberbegriffen der Ansprüche 1 und 7 bekannt.

Aufgabe der Erfindung ist es daher, ein Verfahren sowie eine Vorrichtung zur schaffen, die in kostengünstiger Weise die Herstellung einer rutschfesten Oberfläche auf Fußboden- und Treppenbelägen, insbesondere aus mineralischen Werkstoffen, ermöglicht, ohne dass eine nachteilige Beeinträchtigung der repräsentativen, insbesondere hochglänzenden, Oberfläche gegeben ist und die zukünftigen höheren Ansprüche der DIN 51130 nach R9 bis R13 erfüllt. Des Weiteren soll erreicht werden, dass eine gleichbleibende Qualität des bearbeiteten Belages gegeben ist und dass eine Reproduzierbarkeit eines Bearbeitungsergebnisses ohne Schwierigkeiten ermöglicht wird.

Gemäß der Erfindung ist das Verfahren zur Bearbeitung von Belägen durch die Merkmale des kennzeichnenden Teils von Anspruch 1 ausgebildet.

Zweckmäßig ist es hierbei, die Diffusionsstrecke, in der das Trägermedium durch die in dem Sprühstrahl eingeschlossene und die diesen umgebende Luft verflüchtigt wird, mit etwa 70 bis 80% und die Strecke, in der das Granulat von dem Trägermedium getrennt ist, mit etwa 20 bis 30% des Abstandes zwischen dem Sprühkopf und dem zu bearbeitenden Belag zu bemessen.

Angebracht ist es auch, das Granulat in dem Mischkopf von dem Trägermedium über eine oder mehrere vorzugsweise in Strömungsrichtung des Trägermediums geneigt in den Mischkopf einmündende Kanäle anzusaugen.

Nach einer Weiterbildung sollten auf einer oder beiden Seiten in Verstellrichtung des Sprühstrahls umlaufende Luftwirbel gebildet werden.

Der aus dem Sprühkopf austretende aus dem Trägermedium und dem Granulat gebildete Sprühstrahl sollte derart aufgefächert werden, dass das Granulat auf dem zu bearbeitenden Belag in einer Breite von etwa 10 bis 20 cm, vorzugsweise mit einem Sprühstrahldurchmesser von 16 cm, diffus aufschlägt.

Bei einem kontinuierlich in einer Transportrichtung bewegten zu bearbeitenden Belag und einem quer zu dieser verstellbaren Sprühkopf sollten die Verstellgeschwindigkeiten des Belages und des Sprühkopfes derart aufeinander abgestimmt sein, dass der Sprühstrahl achssenkrecht zur Transportrichtung des Belages auf diesen einwirkt.

Die Vorrichtung zur Bearbeitung von Belägen, mittels der dieses Verfahren vorteilhaft anwendbar ist, weist die Merkmale des kennzeichnenden Teils von Anspruch 7 auf. Die Leitwände sollten hierbei etwa parallel zu dem sich auffächernden Sprühstrahl des Gemisches angeordnet sein.

Angezeigt ist es ferner, den Sprühkopf und/oder den Belag derart gegeneinander zu verstellen, dass bei dessen Bearbeitung eine zweifache Überdeckung der bearbeitenden Oberfläche des Belages durch den Sprühstrahl gegeben ist.

Das Granulat sollte mit einer Körnung von 0,02 bis 2,00 mm Korngröße dem Trägermedium beigemischt werden, auch sollte das Granulat eine Dichte von mindestens 1 bis 4 Gramm pro cm³ aufweisen.

Als dem Trägermedium beizumischendes Granulat können Quarzsand, Olivin, Granat, Sick, Glaskugeln, Glassplitter oder vergleichbare harte Bauteile, als Trägermedium kann Wasser, Glykol, Öl oder flüssige Gase, wie z.B. Kohlensäure, vorgesehen werden.

Bei Anwendung des erfindungsgemäßen Verfahrens ist die Gewähr gegeben, dass das Granulat mit hoher Geschwindigkeit auf den Belag aufschlägt, ohne dass dieses dabei z. Bsp. durch eine Wasserschicht gebremst wird, so dass eine intensive Bearbeitung des Belages erfolgt. Durch die Wahl der einzelnen aufeinander abgestimmten Parameter und Verfahrensschritte wird nämlich das Trägermedium zwischen dem Sprühkopf und dem Belag nahezu vollständig verflüchtigt, das Granulat kann somit intensiv auf den Belag einwirken und Mikrokrater, durch die eine Rutschhemmung hervorgerufen wird, erzeugen.

Der Einsatz von insbesondere flüssigen Träger-Medien weist ferner den Vorteil auf, dass ein flexibles, anwendungsspezifisches und umweltfreundliches Verfahren zur Herstellung von bedarfsgerechter rutschfester Ausrüstung von glatten, vor allem polierten Oberflächen, gegeben ist. Dadurch lässt sich dieses Verfahren auch an unterschiedlichen Einsatzorten anwenden. Somit ist nicht nur eine stationäre Bearbeitung von Belägen an einem Herstellungsort möglich, sondern dieses Verfahren kann auch mobil eingesetzt werden.

Bei der Durchführung des Verfahrens ist des Weiteren in vorteilhafter Weise vorgesehen, dass ein gemischter Strahl aus dem Sprühkopf diffus ausgestossen wird. Der gemischte Strahl wird kegelförmig ausgegeben, so dass bei einem nichtbewegten Sprühkopf eine Oberfläche mit einem Durchmesser behandelt oder bearbeitet wird, der um ein Vielfaches größer als der Austrittsdurchmesser des Sprühkopfes der Fokussiereinrichtung ist. Dies wird durch einen kurzen Strömungskanal als Fokussiereinheit ermöglicht, der sich an die Mischkammer anschließt, in der das Gemisch des Strahles erzeugt wird. Turbulenzen in dem in der Mischkammer gebildeten Gemisch bleiben weitgehend in dem Sprühstrahl erhalten, so dass ein diffuser Strahlaustritt gegeben wird.

Mit Hilfe des erfindurigsgemäßen Verfahrens bzw. der vorschlagsgemäßen Vorrichtung können somit auf einfache und wirtschaftliche Weise polierte Flächen bearbeitet und rutschhemmend gestaltet werden, ohne dass die Mikrokrater, die dieses bewirken, sichtbar sind. Der dazu erforderliche Bauaufwand ist gering, dennoch ist ein überdurchschnittliches Arbeitsergebnis zu erzielen.

In der Zeichnung ist ein Ausführungsbeispiel der gemäß der Erfindung,ausgebildeten Vorrichtung zur Bearbeitung von Belägen dargestellt, das nachfolgend im Einzelnen erläutert ist. Hierbei zeigt:
- Figur 1: die Vorrichtung bei der Bearbeitung eines Belages, in einem Axialschnitt,
- Figur 2: die Oberfläche eines mittels der Vorrichtung nach Figur 1 bearbeiteten mit Mikrokratern versehenen Belages, in vergrößerter Wiedergabe,
- Figur 3: den Verstellweg des Sprühkopfes bei der Vorrichtung nach Figur 1 während der Bestrahlung des Belages, in schematischer Darstellung, und
- Figur 4: die Verstellbewegung des Sprühkopfes.bei kontinuierlicher Verstellbewegung des Belages, ebenfalls in schematischer Darstellung.

Die in Figur 1 dargestellte und mit 1 bezeichnete Vorrichtung dient zur Bearbeitung eines Belages 2, insbesondere eines Fußboden- oder Treppenbelages aus mineralischen Werkstoffen, dessen Oberfläche 3 poliert ist, um in diese, wie dies in Figur 2 gezeigt ist, nahezu unsichtbare Mikrokrater 4 einzuarbeiten, damit der Belag 2 trotz der polierten Oberfläche 3 rutschhemmend ist. Dies wird im Wesentlichen durch Beschuss des Belages 2 durch ein Granulat 6 bewerkstelligt, das mit Hilfe eines Transportmediums 5, beispielsweise Wasser, das zusammen mit dem Granulat 6 mit hoher Geschwindigkeit aus einem Sprühkopf 11 ausgestoßen wird, dem Belag 2 zugeführt wird.

Der Sprühkopf 11 ist hierbei in einem definierten Abstand a von ca. 70 bis 130 cm vertikal über dem Belag 2 angeordnet und besteht aus einem auf das Ende eines zur Zuführung des Transportmediums 5 vorgesehenen Rohres 13 aufgeschraubten Halter 14, in den ein mit einer Düse 17 ausgerüstetes Einsatzstück 15 eingesetzt ist. Das Einsatzstück 15 weist eine Mischkammer 16 auf, in die in Strömungsrichtung des Transportmediums geneigt Kanäle 18 zur Zuführung des Granulates 6 in die Mischkammer 16 münden. Des Weiteren ist der Mischkammer 16 eine durch ein Rohrstück gebildete Fokussiereinheit 19 nachgeschaltet die durch eine auf den Halter 14 aufgeschraubte Überwurfmutter 20 gehalten ist. Aus dem Sprühkopf 11 tritt somit ein zunächst gebündelter Sprühstrahl 12 aus, der sich nach dem Austritt aus der Fokussiereinheit 19 auffächert.

Dem Sprühkopf 12 ist eine Ummantelung 21 zugeordnet, die durch ein geschlossenes, mit Abstand zu dem Belag 2 sowie dem Sprühstrahl 12 und parallel zu diesem angeordnetes Luftleitblech 22 gebildet ist. Auf diese Weise ist zwischen der Ummantelung 21 und dem Sprühstrahl 12 ein diesen umgebender Luftkanal 23 geschaffen, in dem Luftwirbel 24 entstehen.

Das Trägermedium strömt etwa mit 2- bis 3-facher Schallgeschwindigkeit und unter einem Druck von 1000 bis 7000 bar, vorzugsweise unter 3000 bar, in die Mischkammer 16 des Sprühkopfes 11 ein. Aufgrund der Injektorwirkung wird in der Mischkammer 16 das Granulat 6 in diese eingesaugt und das aus diesem und dem Trägermedium 5 gebildete Gemisch wird in der Fokussiereinheit 19 zu einem Sprühstrahl 12 gebündelt, der mit etwa 1- bis 2-facher Schallgeschwindigkeit aus der Fokussiereinheit 19 austritt. Bei Austritt aus dem Sprühkopf 11 wird der Sprühstrahl 12 aufgefächert. Durch die in dem Sprühstrahl 12 eingeschlossene und die diesen umgebende Luft wird sodann auf einer Diffusionsstrecke, die etwa 70 bis 80 % des Abstandes a entspricht, das Trägermedium verflüchtigt, so dass auf einer Wegstrecke von etwa 20 bis 30 % des Abstandes a das Granulat 6 von dem Trägermedium 5 getrennt ist. Das Aufschlagen des Granulates 6 auf den Belag 2 wird somit nicht durch das Trägermedium 5 beeinträchtigt, das Granulat 6 kann vielmehr, wie dies in Figur 2 gezeigt ist, in der Oberfläche 3 des Belages 2 eine Unzahl von Mikrokratern 4 ausbilden.

Der Sprühkopf 11 bzw. der Sprühstrahl 12 kann gemäß Figur 3 bei ruhendem Belag 2 linear über diesem verfahren werden. Die Umkehrung der Bewegungsrichtung des Sprühkopfes 11 sollte hierbei seitlich neben dem Belag 2 erfolgen, auch sollte bei der Bearbeitung des Belages eine Überdeckung des Sprühstrahls 12 gegeben sein.

Bei einem in einer Transportrichtung T kontinuierlich bewegten z.B. auf einer Palette 10 gelagerten Belag 2 z. Bsp. in Form von einzelnen Fliesen ist es angezeigt, den Sprühkopf 11 quer zu der Transportrichtung T zu verstellen oder pendeln zu lassen. Die Verstellbewegung des Sprühkopfes 11 sollte hierbei in Abhängigkeit von der Transportgeschwindigkeit der Palette 10 derart verlaufen und auf diese abgestellt sein, dass sich auf dem Belag 2 eine linienförmige achssenkrecht zu der Transportbewegung T verlaufende Bearbeitungsfläche ergibt. Die Bearbeitungsfläche ist in Figur 4 durch die mit F gekennzeichneten Pfeile, die Verstellbewegungen des Sprühkopfes 11 sind durch die mit St gekennzeichneten Pfeile schematisch dargestellt.

## Patentansprüche

1. Verfahren zur Bearbeitung von Belägen (2), insbesondere von Fußboden- und Treppenbelägen, aus mineralischen Werkstoffen mit polierten Oberflächen(3) durch ein abrasives Material in Form eines Granulats (6), das dem Belag (2) mit Hilfe eines Trägermediums (5) unter hohem Druck zugeführt wird, wobei das Trägermedium (5) in eine Mischkammer eines Sprühkopfes (11) eingebracht wird und in der Mischkammer (16) das Granulat (6) dem Trägermedium (5) zugeführt wird und das aus diesen gebildete Gemisch nachfolgend in einer Fokussiereinheit (19) in Form eines Sprühstrahls (12) auf eine Strömungsgeschwindigkeit beschleunigt wird und der aus dem Trägermedium (5) und dem Granulat (6) gebildete Sprühstrahl (12) nach dem Austritt aus der Fokussiereinheit (19) aufgefächert wird und der Abstand (a) zwischen dem Sprühkopf (11) und dem zu bearbeitenden Belag (2) und/oder der Förderdruck des Trägermediums (5) derart eingestellt werden, dass das Trägermedium (5) vor dem Auftreffen auf den Belag (2) durch die in dem Sprühstrahl (12) befindliche und diesen umgebende Luft von dem Granulat (6) getrennt und zumindest teilweise verflüchtigt wird
**dadurch gekennzeichnet,**
**dass** das Trägermedium (5) mit 2- bis 3-facher Schallgeschwindigkeit und unter einem Druck von 1000 bis 7000 bar, vorzugsweise von ca. 3000 bar, in die Mischkammer des Sprühkopfes (11) eingebracht wird, dass die Beschleunigung auf eine Strömungsgeschwindigkeit von 1bis 2-facher Schallgeschwindigkeit erfolgt. wobei der Abstand (a) zwischen dem Sprühkopf (11) und dem zu bearbeitenden Belag (2) mit 70 bis 130 cm gewählt wird, so dass das Granulat (6) diffus auf den Belag (2) einwirkt und in dessen Oberfläche (3) eine Vielzahl von für das menschliche Auge bei einem Betrachtungsabstand von ca. 150 cm unsichtbare Mikrokrater (4) eingearbeitet werden.

2. Verfahren nach Anspruch 1
**dadurch gekennzeichnet,**
**dass** die Diffusionsstrecke, in der das Trägermedium (5) durch die in dem Sprühstrahl (12) eingeschlossene und die diesen umgebende Luft verflüchtigt wird, etwa 70 bis 80%, und die Strecke, in der das Granulat (6) von dem Trägermedium (5) getrennt ist, etwa 20 bis 30% des Abstandes (a) zwischen dem Sprühkopf (11) und dem zu bearbeitenden Belag (2) betragen.

3. Verfahren nach Anspruch 1 oder 2,
**dadurch gekennzeichnet,**
**dass** das Granulat (6) in dem Mischkopf (16) von dem Trägermedium (5) über einen oder mehrere vorzugsweise in Strömungsrichtung des Trägermediums (5) geneigt in den Mischkopf (16) einmündende Kanäle (18) angesaugt wird.

4. Verfahren nach einem
der Ansprüche 1 bis 3,
**dadurch gekennzeichnet,**
**dass** auf einer oder beiden Seiten in Verstellrichtung des Sprühstrahls (12) umlaufende Luftwirbel (24) gebildet werden.

5. Verfahren nach einem
der Ansprüche 1 bis 4,
**dadurch gekennzeichnet,**
**dass** der aus dem Sprühkopf (11) austretende aus dem Trägermedium (5) und dem Granulat (6) gebildete Sprühstrahl (12) derart aufgefächert wird, dass das Granulat (6) auf dem zu bearbeitenden Belag (3) in einer Breite von etwa 10 bis 20 cm, vorzugsweise mit einem Sprühstrahldurchmesser von 16 cm, diffus aufschlägt.

6. Verfahren nach einem
der Ansprüche 1 bis 5,
**dadurch gekennzeichnet,**
**dass** bei einem kontinuierlich in einer Transportrichtung (T) bewegten zu bearbeitenden Belag (2) der Sprühkopf (11) quer zu dieser verstellt oder gependelt werden und dass die Verstellgeschwindigkeiten des Belages (2) und des Sprühkopfes (11) in der Weise aufeinander abgestimmt sind, dass der Sprühstrahl (12) achssenkrecht zur Transportrichtung (T) des Belages (2) auf diesen einwirkt.

7. Vorrichtung (1) zur Bearbeitung von Belägen (2), insbesondere von Fußboden- und Treppenbelägen, aus mineralischen Werkstoffen mit polierten Oberflächen (3) durch ein abrasives Material in Form eines Granulats (6), das dem Belag (2) mit Hilfe eines Trägermediums (5) unter hohem Druck zuführbar ist, wobei über dem zu bearbeitenden Belag (2) ein mit einer Mischkammer (16) versehener Sprühkopf (11) angeordnet ist, mittels dem das Granulat (6) in das Trägermedium (5) einbringbar und zu einem Sprühstrahl (12) fokussierbar ist, und wobei der Abstand (a) zwischen dem Sprühkopf (11) und dem zu bearbeitenden Belag (2) derart eingestellt ist, dass das Trägermedium (5) vor dem Auftreffen auf den Belag (2) durch die in dem Sprühstrahl (12) befindliche und diesen umgebende Luft von dem Granulat (6) getrennt und zumindest teilweise verflüchtigt wird, **dadurch gekennzeichnet, dass** der Sprühkopf (11) mit einem Abstand (a) von 70 bis 130 cm über dem zubearbeitenden Belag (2) angeordnet ist so dass das Granulat (6) diffus auf den Belag (2) einwirkt und in dessen Oberfläche (3) eine Vielzahl von für das menschliche Auge bei einem Betrachtungsabstand von ca. 150 cm unsichtbare Mikrokratern (4) eingearbeitet werden und dass ein- oder beiderseits des Sprühstrahls (12) in dessen Verstellrichtung verlaufend jeweils ein Luftkanal (23) vorgesehen ist, der/die durch Leitwände (22), vorzugsweise in Form eines den Sprühstrahl (12) umgebenden Mantels (21), gebildet ist/sind, der/die in der Höhe mit Abstand zu dem Belag (2) und zu dem Sprühkopf (11) aufgehängt ist/ sind.

8. Vorrichtung nach Anspruch 7,
**dadurch gekennzeichnet ,**
**dass** die Leitwände (22) etwa parallel zu dem sich auffächernden Sprühstrahl (12) des Gemisches angeordnet sind.

9. Vorrichtung nach Anspruch 7 oder 8,
**dadurch gekennzeichnet,**
**dass** der Sprühkopf (11) und/oder der Belag (2) derart gegeneinander verstellbar sind, dass bei dessen Bearbeitung eine zweifache Überdeckung der bearbeiteten Oberfläche (3) des Belages (2) durch den Sprühstrahl (12) gegeben ist.

10. Vorrichtung nach einem
der Ansprüche 7 bis 9,
**dadurch gekennzeichnet,**
**dass** das Granulat (6) mit einer Körnung von 0,02 bis 2,00 mm Korngröße dem Trägermedium (5) beigemischt ist.

11. Vorrichtung nach einem
der Ansprüche 7 bis 10,
**dadurch gekennzeichnet,**
**dass** das Granulat (6) eine Dichte von mindestens 1 bis 4 Gramm pro cm³ aufweist.

12. Vorrichtung nach einem
der Ansprüche 7 bis 11,
**dadurch gekennzeichnet,**
**dass** als dem Trägermedium (5) beizumischendes Granulat (6) Quarzsand, Olivin Granat, Sick Glaskugeln oder Glassplitter oder vergleichbare harte Bauteile vorgesehen sind.

13. Vorrichtung nach einem
der Ansprüche 7 bis 12,
**dadurch gekennzeichnet,**
**dass** als Trägermedium (5) Wasser, Glykol, Öl oder flüssige Gase, wie z.B. Kohlensäure vorgesehen sind.

## Claims

1. Process for processing coverings (2), in particular floor and stair coverings, made from mineral materials with polished surfaces (3), by an abrasive material in the form of a granulate (6) that is applied to the covering (2) with the help of a carrier medium (5) under high pressure, in which case the carrier medium (5) is loaded into a mixing chamber of a spray head (11), the granulate (6) is added to the carrier medium (5) in the mixing chamber (16), the mixture thereby formed is subsequently accelerated to a flow speed in a focusing unit (19) in the form of a spray jet (12), the spray jet (12) formed by the carrier medium (5) and the granulate (6) is fanned out after exiting the focusing unit (19), the distance (a) between the spray head (11) and the covering (2) to be processed and/or the pumping pressure of the carrier medium (5) are set so that the carrier medium (5) is separated from the granulate (6) prior to impacting on the covering (2) due to the air contained in and surrounding the spray jet (12), and is at least partially volatilized,
**characterized in that**,
the carrier medium (5) is loaded into the mixing chamber of the spray head (11) traveling at 2 to 3 times the speed of sound and under a pressure of 1000 to 7000 bar, preferably approx. 3000 bar, acceleration to a flow speed of 1 to 2 times the speed of sound takes place, with the distance (a) between the spray head (11) and the covering (2) to be processed selected as 70 to 130 cm, so that the granulate (6) acts diffusely on the covering (2) and works a plurality of microcraters (4) into the surface (3) of the covering (2) that are invisible to the human eye from an observation distance of approx. 150 cm.

2. The process in accordance with Claim 1,
**characterized in that**,
the diffusion distance in which the carrier medium (5) is volatized by the air contained in and surrounding the spray jet (12) is approximately 70 to 80% of the distance (a) between the spray head (11) and the covering (2) to be processed, and the distance in which the granulate (6) is separated from the carrier medium (5) is approximately 20 to 30% of this distance (a).

3. The process in accordance with Claim 1 or 2,
**characterized in that**,
the granulate (6) is sucked in by the carrier medium (5) in the mixing head (16) through one or more channels (18) in the mixing head (16) that are preferably angled in the flow direction of the carrier medium (5).

4. The process in accordance with one of Claims 1 to 3,
**characterized in that**,
circulating air eddies (24) are formed on one or both sides in the adjustment direction of the spray jet (12).

5. The process in accordance with one of Claims 1 to 4,
**characterized in that**,
the spray jet (12) emerging from the spray head (11) consisting of the carrier medium (5) and the granulate (6) is fanned out in such a way that the granulate (6) impacts diffusely on the covering (3) to be processed at a width of approx. 10 to 20 cm, preferably with a spray jet diameter of 16 cm.

6. The process in accordance with one of Claims 1 to 5,
**characterized in that**,
when the covering (2) to be processed is moved continuously in a transport direction (T), the spray head (11) is moved at right angles to the covering (2) or is moved in a pendulum fashion, and that the movement speeds of the covering (2) and the spray head (11) are adapted to one another in such a way that the spray jet (12) impacts on the covering (2) at a perpendicular vertical angle to the transport direction (T).

7. Apparatus (1) for processing coverings (2), in particular floor and stair coverings, made from mineral materials with polished surfaces (3), by an abrasive material in the form of a granulate (6) that can be applied to the covering (2) with the help of a carrier medium (5) under high pressure, in which case a spray head (11) provided with a mixing chamber (16) is arranged over the covering (2) to be processed, by means of which the granulate (6) can be loaded into the carrier medium (5) and can be focused into a spray jet (12), and in which the distance (a) between the spray head (11) and the covering (2) to be processed is set so that the carrier medium (5) is separated from the granulate (6) prior to impacting on the covering (2) due to the air contained in and surrounding the spray jet (12), and is at least partially volatilized,
**characterized in that**,
the spray head (11) is arranged at a distance (a) of 70 to 130 cm above the covering (2) to be processed, so that the granulate (6) acts diffusely on the covering (2) and works a plurality of microcraters (4) into the surface (3) of the covering (2) that are invisible to the human eye from an observation distance of approx. 150 cm, and that an air channel (23) is provided on one or both sides of the spray jet (12) running in its movement direction, with this channel or these channels (23) being formed by guide walls (22), preferably in the form of a jacket (21) surrounding the spray jet (12), and suspended at a height between the covering (2) and the spray head (11).

8. The apparatus in accordance with Claim 7,
**characterized in that**,
the guide walls (22) are arranged approximately in parallel to the fanning spray jet (12) of the mixture.

9. The apparatus in accordance with Claim 7 or 8,
**characterized in that**,
the spray head (11) and/or the covering (2) can be adjusted in relation to one another so that a double coverage of the processed surface (3) of the covering (2) by the spray jet (12) takes place during the processing.

10. The apparatus in accordance with Claims 7 to 9,
**characterized in that**,
the granulate (6) with a granularity from 0.02 to 2.00 mm grain size is mixed with the carrier medium (5).

11. The apparatus in accordance with Claims 7 to 10,
**characterized in that**,
the granulate (6) has a density of at least 1 to 4 grams per cm³.

12. The apparatus in accordance with Claims 7 to 11,
**characterized in that**,
the granulate (6) provided for mixing with the carrier medium (5) is quartz sand, olivin granulate, Sick glass balls or glass fragments, or comparably hard components.

13. The apparatus in accordance with Claims 7 to 12,
**characterized in that**,
water, glycol, oil or liquefied gases such as carbon dioxide are provided as the carrier medium (5).

## Revendications

1. Procédé de traitement de recouvrements (2), en particulier des recouvrements de planchers et d'escaliers en matériau minéral aux surfaces polies (3), moyennant un matériau abrasif sous la forme de granulé (6) appliqué à l'aide d'un milieu support (5) sous pression élevée sur le recouvrement (2), le milieu support (5) étant introduit dans une chambre de mélange d'une tête de pulvérisation (11), le granulé (6) étant dirigé dans la chambre de mélange (16) vers le milieu support (5) et le mélange qui en résulte, étant ensuite accéléré dans une unité de focalisation (19) sous la forme d'un jet de pulvérisation (12), le jet de pulvérisation (12) formé par le milieu support (5) et le granulé (6) étant dispersé après être sorti de l'unité de focalisation (19), et la distance (a) entre la tête de pulvérisation (11) et le recouvrement à traiter (2) et/ou la pression de refoulement du milieu support (5) étant réglées tel qu'avant d'entrer en contact avec le recouvrement (2), le milieu support (5) est séparé du granulé (6) et au moins partiellement volatilisé par l'air contenu dans et celui entourant le jet de pulvérisation (12),
**caractérisé en ce que**
le milieu support (5) est introduit avec 2 à 3 fois la vitesse du son et sous une pression de 1000 à 7000 bars, de préférence env. 3000 bars, dans la chambre de mélange de la tête de pulvérisation (11), que l'accélération a lieu à une vitesse de flux de 1 à 2 fois la vitesse du son et où la distance (a) entre la tête de pulvérisation (11) et le recouvrement à traiter (2) est réglée à 70-130 cm, de sorte que le granulé (6) agit de manière diffuse sur le recouvrement (2) et qu'il est pratiqué dans sa surface (3) une multitude de microcratères (4) qui, à une distance d'observation d'env. 150 cm, ne sont plus visibles à l'oeil humain.

2. Procédé d'après la revendication 1,
**caractérisé en ce que**
le trajet de diffusion, sur lequel le milieu support (5) est volatilisé par l'air contenu dans et celui entourant le jet de pulvérisation (12), correspond à env. 70-80 %, et le trajet, sur lequel le granulé (6) est séparé du milieu support (5), correspond à env. 20-30 % de la distance (a) entre la tête de pulvérisation (11) et le recouvrement à traiter (2).

3. Procédé d'après les revendications 1 ou 2,
**caractérisé en ce que**
dans la tête de mélange (16), le granulé (6) est aspiré par le milieu support (5) moyennant un ou plusieurs canaux (18) inclinés de préférence en direction du flux du milieu support (5), dans la tête de mélange (16).

4. Procédé d'après une des revendications 1 à 3,
**caractérisé en ce que**
sur un ou sur les deux côtés, il est formé des tourbillons d'air (24) circulant en direction du réglage du jet de pulvérisation (12).

5. Procédé d'après une des revendications 1 à 4,
**caractérisé en ce que**
le jet de pulvérisation (12) sortant de la tête de pulvérisation (11) et formé par le milieu support (5) et le granulé (6) est dispersé de sorte que le granulé (6) atteint le recouvrement à traiter (2) de manière diffuse sur une largeur de 10 à 20 cm, de préférence avec un diamètre du jet de pulvérisation de 16 cm.

6. Procédé d'après une des revendications 1 à 5,
**caractérisé en ce que**
dans le cas d'un recouvrement (2) déplacé continuellement dans une direction de transport (T), la tête de pulvérisation (11) se laisse déplacer ou osciller transversalement à celui-ci et que les vitesses de réglage du recouvrement (2) et de la tête de pulvérisation (11) se laissent adapter l'une à l'autre de sorte que le jet de pulvérisation (12) agit perpendiculairement à l'axe de la direction de transport (T) du recouvrement (2).

7. Dispositif (1) de traitement de recouvrements (2), en particulier des recouvrements de planchers et d'escaliers en matériau minéral aux surfaces polies (3), moyennant un matériau abrasif sous la forme de granulé (6) appliqué à l'aide d'un milieu support (5) sous pression élevée sur le recouvrement (2), où, au-dessus du recouvrement à traiter (2), il est disposé une tête de pulvérisation (11) munie d'une chambre de mélange (16) permettant de faire pénétrer le granulé (6) dans le milieu support (5) et de le focaliser pour former un jet de pulvérisation (12), la distance (a) entre la tête de pulvérisation (11) et le recouvrement à traiter (2) étant réglée tel qu'avant d'entrer en contact avec le recouvrement (2), le milieu support (5) est séparé du granulé (6) et au moins partiellement volatilisé par l'air contenu dans et celui entourant le jet de pulvérisation (12),
**caractérisé en ce que**
la tête de pulvérisation (11) est disposée à une distance (a) d'entre 70 et 130 cm au-dessus du recouvrement à traiter (2), de sorte que le granulé (6) agit de manière diffuse sur le recouvrement (2) et qu'il est pratiqué dans sa surface (3) une multitude de microcratères (4) qui, à une distance d'observation d'env. 150 cm, ne sont plus visibles à l'oeil humain et que, sur un ou sur les deux côtés du jet de pulvérisation (12), il est prévu en direction du sens de réglage du jet, respectivement un canal d'air (23) formé(s) par les parois de guidage (22), de préférence sous la forme d'une enveloppe (21) entourant le jet de pulvérisation (12), et qui est disposé (sont disposés) à une certaine distance au-dessus du recouvrement (2) et du jet de pulvérisation (12).

8. Dispositif d'après la revendication 7,
**caractérisé en ce que**
les parois de guidage (22) sont disposées à peu près parallèle au jet de mélange (12) qui se disperse.

9. Dispositif d'après les revendications 7 ou 8,
**caractérisé en ce que**
la tête de pulvérisation (11) et/ou le recouvrement (2) se laissent régler entre eux de sorte que lors du traitement, le jet de pulvérisation (12) forme une double couche sur la surface traitée (3) du recouvrement (2).

10. Dispositif d'après une des revendications 7 à 9,
**caractérisé en ce que**
le granulé (6) mélangé au milieu support (5) a une granulation de 0,02 à 2,00 mm.

11. Dispositif d'après une des revendications 7 à 10,
**caractérisé en ce que**
la densité du granulé (6) s'élève à au moins 1 à 4 grammes par cm³.

12. Dispositif d'après une des revendications 7 à 11,
**caractérisé en ce que**,
en tant que granulé (6) à mélanger avec le milieu support (5), il est prévu du sable siliceux, de l'olivine, du grenat, du carbure de silicium, des billes de verre, des débris de verre ou des objet durs similaires.

13. Dispositif d'après une des revendications 7 à 12,
**caractérisé en ce que**,
en tant que milieu support (5), il est utilisé de l'eau, des glycols, de l'huile ou des gaz liquéfiés tel que du dioxyde de carbone.
